# EUROPÄISCHE PATENTSCHRIFT

(11) **EP 0 045 978 B1**
(45) Veröffentlichungstag und Bekanntmachung des Hinweises auf die Patenterteilung: **18.01.1984**
(21) Anmeldenummer: 81106312.2
(22) Anmeldetag: 13.08.1981
(51) Int. Cl.: E04F 13/14, E04F 13/08

(54) **Plattenhalter für eine Fassadenunterkonstruktion für Fassadenplatten aus Naturwerkstein, Betonwerkstein und Keramik**
Slab support to be anchored in the construction supporting a façade consisting of slabs of natural, concrete or ceramic facing stones
Barre de support à ancrer dans la construction de support pour une façade consistant en plaques de pierre de taille, de béton ou de céramique

(30) Priorität: 13.08.1980 DE 3030624; 01.10.1980 DE 3037024
(43) Veröffentlichungstag der Anmeldung: 17.02.1982
(73) Patentinhaber: Haase, Walter, Dipl.-Ing., D-22941 Jersbek (DE)
(72) Erfinder: Haase, Walter, Dipl.-Ing., D-22941 Jersbek (DE)
(74) Vertreter: Schmidt-Bogatzky, Jürgen, Dr. Ing. Huth, Dietrich & Partner

## Beschreibung

Die Erfindung betrifft die Ausbildung von Plattenhaltern zur Verankerung von Fassadenplatten aus Naturwerkstein, Betonwerkstein und Keramik auf einer Unterkonstruktion für hinterlüftete Fassadenplatten an Gebäudewänden, die aus als Festpunkt und Gleitpunkt ausgebildeten Wandhalteprofilen, Abstandshaltern, Mittelträgern oder Stoßträgern zur Halterung der Fassadenplatten besteht, wobei die einander zugewandten Flächen der Wandhalteprofile, Abstandshalter, Mittelträger vertikal angeordnete ineinander greifende Rillen aufweisen und die Wandhalteprofile, Abstandshalter, Mittelträger und/oder Stoßträger mittels Nietverbindungen miteinander verbindbar sind, wobei die Fassadenplatten an Haltegliedern befestigt sind, die senkrecht zur Ebene von Klemmscheiben angeordnet sind, die mittels Klemmgliedern mit einem Haltesteg der Unterkonstruktion verbindbar sind.

Es ist nach der FR-A-22 07 231 bekannt, Fassadenplatten mittels Dornhaltern an einer Unterkonstruktion zu befestigen. Die Dornhalter weisen ein über horizontale Profilschienen der Unterkonstruktion schiebbares Halteteil aus einem stabförmigen Material auf, an dem senkrecht ein Stababschnitt mit einem Ankerdorn für die Fassadenplatten angeformt ist. Diese Dornhalter haben nur eine begrenzte Tragkraft. Darüberhinaus können sie nur vertikale Lasten aufnehmen, aber keine seitlich wirkenden. Für diese Lasten sind daher besondere Maßnahmen bei der Halterung erforderlich, was diese erheblich verteuert. Es ist auch bekannt, zur Verankerung von Fassadenplatten aus Naturwerkstein, Betonwerkstein und Keramik an Gebäudewänden Traganker, Halteanker und Gleitanker zu verwenden, die jeweils im Rastermaß der Fassadenplatten in der Gebäudewand befestigt werden müssen. Hierzu sind in den Gebäudewänden Löcher auszubilden, in die die Schäfte der Anker eingeführt und mittels eines schnell abbindenen Mörtels unverrückbar eingemauert werden. Da Maßabweichungen nach dem Abbinden des Mörtels nicht mehr korrigiert werden können, erfordert die Befestigung der Anker an einer Gebäudewand eine große Sorgfalt, was relativ höhe Erstellungskosten bewirkt. Sofern zusätzlich zur Vorhangfassade noch ein Vollwärmeschutz vorgesehen werden soll, sind die bekannten Anker nicht mehr geeignet, da der vergrößerte Abstand der Fassadenplatten von der Gebäudewand Belastungen bewirkt, die eine statisch einwandfreie Ausbildung einer Verankerung mittels der bekannten Anker wirtschaftlich nicht mehr vertretbar gestalten. Es sind zwar nach der DE-A-2827148 und DE-A-25 39 552 Fassadenunterkonstruktionen bekanntgeworden, die die Ausbildung eines Vollwärmeschutzes gestatten. Diese Fassadenunterkonstruktionen sind jedoch zur Halterung von Fassadenplatten aus Naturwerkstein, Betonwerkstein und Keramik nicht geeignet, da die erheblichen vertikalen Lasten durch einfache Nietverbindungen nicht mehr aufgenommen werden können. Außerdem ist die Montage von Fassadenplatten aus Naturwerkstein, Betonwerkstein und Keramik beschwerlich und aufwendig, da die relativ schweren Platten während der Befestigung gehalten werden müssen.

Die Aufgabe der Erfindung besteht darin, die nach den deutschen Offenlegungsschriften 2827148, 2639552 bekannten Fassadenunterkonstruktionen derart weiterzubilden, daß auch Fassadenplatten aus Naturwerkstein, Betonwerkstein und Keramik einfach unter Ermöglichung eines Vollwärmeschutzes für die Erstellung einer Vorhangfassade verwendet werden können.

Erfindungsgemäß erfolgt die Lösung der Aufgabe dadurch, daß die Klemmscheibe als Klemmstück oder als Schenkel eines L-förmigen mittels eines Klemmstücks festklemmbaren Haltewinkels mit einem senkrecht zur Ebene der Klemmscheibe angeordneten Dornhalter zur Aufnahme eines Ankerdorns zur Halterung einer Fassadenplatte ausgebildetet ist und daß das Klemmstück aus einer Grundplatte besteht, an deren einer Seitenkante ein im Querschnitt allgemein U-förmiger Halteabschnitt ausgebildet ist, der über den freien Endabschnitt des Haltestegs steckbar ist und an dessen anderer Seitenkante ein rechtwinklig zur Grundplatte angeordneter Steg mit einer vertikale Zähne aufweisenden Riffelgruppe ausgebildet ist, die mit der dem Haltesteg zugewandten Riffelgruppe des Mittelstegs eines Tragelements der Unterkonstruktion in Wirkeingriff bringbar ist.

Weitere Merkmale der Erfindung werden in den Unteransprüchen angegeben und im folgenden anhand der in den Zeichnungen dargestellten Plattenhalter näher erläutert. Es zeigt
Figur 1 eine Fassadenunterkonstruktion mit den erfindungsgemäßen Plattenhaltern in einer Ansicht von vorn,
Figur 2a einen Mittelträger mit einem erfindungsgemäßen Plattenhalter in einer Draufsicht im Schnitt,
Figur 2b das Klemmstück für einen Plattenhalter nach Fig. 2a in einer Draufsicht im Schnitt,
Figur 2c eine weitere Ausbildung eines Plattenhalters als Einzelheit in der Draufsicht im Schnitt,
Figur 3a einen als Gleitpunkt ausgebildeten Plattenhalter in einer Draufsicht,
Figur 3b den Plattenhalter nach Fig.2a in einer Ansicht von vorn,
Figur 4a einen als Festpunkt ausgebildeten Plattenhalter in einer Draufsicht,
Figur 4b den Plattenhalter nach Fig.4a in einer Ansicht von vorn,
Figur 5a einen als Randhalter ausgebildeten Plattenhalter in einer Draufsicht,
Figur 5b den Plattenhalter nach Fig.5a in einer Ansicht von vorn,
Figur 6a eine vereinfachte Ausbildung eines als Randhalter ausgebildeten Plattenhalters in einer Draufsicht,
Figur 6b den Plattenhalter nach Fig.5a in einer Ansicht von vorn,
Figur 7 eine weitere Ausbildung eines erfindungsgemäßen Plattenhalters in einer schaubildlichen Ansicht von vorn,
Figur 8 den Haltewinkel des Plattenhalters nach Fig. 2 in der Seitenansicht im Schnitt,
Figur 9 den Plattenhalter nach Fig. 2 in der Draufsicht im Schnitt,
Figuren 10a und 10b den Verzahnungseingriff der Verzahnungsstege von Plattenhaltern mit den Riffelgruppen eines Mittelträgers der Fassadenunterkonstruktion in der Draufsicht im Ausschnitt im teilweisen Schnitt,

Fig. 11 eine weitere Ausbildung von Zahnprofilen der Zähne der Riffelgruppen und des Klemmstücks in der Draufsicht im Schnitt.

In Fig. 1 ist eine an einer Gebäudewand 43 angeordnete erfindungsgemäße Fassadenunterkonstruktion 1 dargestellt. Auf nicht näher abgebildeten Halteelementen wie Wandhalteprofilen und Abstandshaltern sind im vorgegebenen Rastermaß vertikal Mittelträger 2 angeordnet. Das Rastermaß der Mittelträger 2 ist abhängig von der Größe der Fassadenplatten 3. Diese Fassadenplatten 3 werden mittels Plattenhaltern 12, 13 sowie Randhaltern 14, 50 gehaltert. Die Randhalter 14, 50 sind an den seitlichen Begrenzungen der Fassadenunterkonstruktion 1 angeordnet. Die Ankerdorne der Randhalter 14 werden jeweils von unten oder von oben in die Fassadenplatten 3 eingeführt. Hierdurch wird vermieden, daß zum Abdecken seitlich vorstehender Ankerdornabschnitte besondere Verkleidungselemente an der Vorhangfassade angeordnet werden müssen. Die Plattenhalter 12, 13 sind so ausgebildet, daß ihre Ankerdorne 19 seitlich in die Fassadenplatten 3 eingeführt werden können.

Die Plattenhalter 12, 13 bestehen aus einem Klemmstück 16, das mit jeweils einem Haltesteg 5 eines Mittelträgers 2 yerbindbar ist und an dem ein Dornhalter 17, 18 mit einem Ankerdorn 19 angeformt ist (Fig.. 2a bis 4b). Das Klemmstück 16 besteht aus einer Grundplatte 22, an deren einer Seitenkante 23 ein im Querschnitt allgemein U-förmiger Halteabschnitt 24 ausgebildet ist. In diesen Halteabschnitt 24 kann der freie Endabschnitt 6 des Haltestegs 5 eingeführt werden. An der anderen Seitenkante 25 der Grundplatte 22 ist rechtwinklig zu dieser ein Steg 26 abgekantet, an dem, dem Halteabschnitt 24 zugewandt, eine Riffelgruppe 27 ausgebildet ist. Diese Riffelgruppe 27 besteht aus zwei parallel zueinander angeordneten Zähnen 11 mit trapezförmigem Querschnitt, die mit den Zähnen der Riffelgruppe 10 des Mittelstegs 4 des Mittelträgers 2 in Wirkeingriff bringbar sind. An der dem Dornhalter 17, 18 abgewandten Fläche 28 der Grundplatte 22 ist ein Distanzsteg 29 ausgebildet. Dieser weist ebenfalls einen trapezförmigen Querschnitt auf. Die Stirnfläche des Distanzstegs 29 dient als Lagerfläche 30 zur Abstützung des Haltestegs 5. An dem Halteabschnitt 24 ist eine schiefwinklig zur Grundplatte 22 angeordnete Führungsfläche 38 ausgebildet. Seitlich der Führungsfläche 38 befindet sich jeweils eine Anschlagfläche 46, 47. Die Anschlagfläche 46 ist rechtwinklig zum Stegabschnitt 44 angeordnet, der parallel zur Grundplatte 22 ausgebildet ist. Die Anschlagfläche 47 ist rechtwinklig zum Stegabschnitt 45 angeordnet, der zum Halteabschnitt 24 gehörend rechtwinklig zur Grundplatte 22 ausgerichtet ist. An dem Steg 26 ist parallel zur Grundplatte 22 ein flächiger Absatz 39 ausgebildet. Dieser flächige Absatz 39 hat von der Fläche 28 der Grundplatte 22 den gleichen Abstand wie die Lagerfläche 30 des Distanzsteges 29.

Zur Montage eines Plattenhalters 12, 13 bzw. Randhalters 14 an einem Haltesteg 5 eines Mittelträgers 2 wird der Halteabschnitt 24 so über den freien Endabschnitt 6 des Haltestegs 5 geführt, daß der freie Endabschnitt 6 an dem Stegabschnitt 45 anliegt. In dieser Stellung kann das Klemmstück 16 gegen den Eckabschnitt 7 des Mittelträgers 2 gedrückt werden, bis dieser Eckabschnitt 7 auf dem flächigen Absatz 39 aufliegt. Gleichzeitig kommt die Riffelgruppe 27 in Wirkeingriff mit der Riffelgruppe 10 und der freie Endabschnitt 6 des Haltestegs 5 liegt an der Anschlagfläche 46 und dem Stegabschnitt 44 an.

In Fig. 2a und 2b sind mögliche Ausführungsformen von Klemmgliedern 80 dargestellt, die zur ortsfesten Befestigung eines als Gleitpunkt ausgebildeten Plattenhalters 12 an einem Haltesteg 5 eines Mittelstegs 2 dienen. Ein derart an den Mittelträger 2 befestigter Plattenhalter 12 ist aber nur als Gleitpunkt verwendbar, da er in vertikaler Richtung keine Lasten aufnehmen kann. Dieser Plattenhalter 12 überträgt nur horizontale Lasten. Für die Aufnahme vertikaler Lasten ist ein Plattenhalter 13 vorgesehen, der als Festpunkt ausgebildet ist.

Das als Einzelheit X dargestellte Klemmglied 80 ist als Klemmkeil 81 ausgebildet. Dieser Klemmkeil 81 besteht aus einem plattenförmigen Zuschnitt 82, an dem ein im Querschnitt keilförmiger Keilabschnitt 83 ausgebildet ist. Dieser keilförmige Abschnitt 83 dient zum Verklemmen des Klemmstücks 16 gegen den Haltesteg 5.

Als Einzelheit Y ist ein Klemmglied 80 dargestellt, das als federnd elastische Federplatte 84 ausgebildet ist. Die Federplatte 84 besteht aus einem plattenförmigen ballig konvex gewölbten Zuschnitt 85, an dessen Endabschnitten 86a, 86b an dem Klemmstück 16 zur Anlage bringbare Arretierungsglieder 87, 88 angeordnet sind. Die Arretierungsglieder 87, 88 sind als rechtwinklig zur Ebene des Zuschnitts 85 ausgerichtete Stege 90, 89 ausgebildet. An dem freien Endabschnitt des Stegs 90 ist ein etwa parallel zur Ebene des Zuschnitts 85 angeordneter dem Arretierungsglied 88 zugewandter laschenförmiger Steg 91 ausgebildet. Zur Befestigung des Plattenhalters 12 an dem Haltesteg 5 wird die Federplatte 84 in den Hohlraum zwischen dem Halteabschnitt 24 und dem Distanzsteg 29 geschoben. Hierbei wird der Zuschnitt 85 aufgrund seiner Elastizität gestreckt bis der untere Steg 89 das Klemmstück 16 untergreift und der Steg 91 des oberen Arretierungsgliedes 87 das Klemmstück 16 umgreift. Durch die Federwirkung der Federplatte 84 wird der Plattenhalter 82 an dem Haltesteg 5 des Mittelträgers 2 so festgehalten, daß die Ruhelasten der Fassadenverkleidung von dem Plattenhalter 12 aufgenommen werden können, ohne daß dieser sich an dem Mittelsteg 2 verschiebt. Lediglich bei zusätzlich wirkenden vertikalen Lasten ist eine geringfügige Verschiebung des Plattenhalters 12 möglich. Die Federplatte 84 ist daher besonders gut zur Befestigung von als Gleitpunkten ausgebildeten Plattenhaltern 12 an einem Mittelträger 2 oder dergleichen geeignet.

Um auch bei Überkopfmontage von Klemmgliedern 80 eine sichere Befestigung des Plattenhalters 12 zu ermöglichen, kann das als Einzelheit Z dargestellte Klemmglied 80 benutzt werden. Dieses ist als elastische Federplatte 100 ausgebildet, die aus zwei schwachwinklig zueinander angeordneten Zuschnitten 102, 103 besteht. An den freien Endabschnitten 86c, 86d sind an dem Klemmstück 16 zur Anlage bringbare Arretierungsglieder 87, 88 angeordnet. Parallel zu diesen ist zwischen dem oberen Zuschnitt 102 und dem unteren Zuschnitt 103 ein gegenüber der Ebene 101 der Federplatte zu den Arretierungsgliedern 87, 88 entgegengesetzt vorstehender Spannsteg 104 ausgebildet. Dieser Spannsteg 104 kommt an dem Haltesteg 5 des Mittelträgers 2 od. dgl. zur Anlage und verformt die Federplatte 100, so daß das Klemmglied 80 verspannt wird. Dieses Klemmglied 80 hat den Vorteil, daß es bei Grundplatten 22 unterschiedlicher Breite angewendet werden kann, da die Klemmwirkung des Spannstegs 104 unabhängig von der Breite der Grundplatte 22 ist. Durch die Verspannung mittels des Spannstegs 104 wird auch gewährleistet, daß bei einer Überkopfmontage das Klemmglied 80 nicht wieder herausfallen kann.

Es ist auch möglich, bei einem Klemmstück 16 den Halteabschnitt 24 so auszubilden, daß die Anschlagflächen 47, 44a direkt rechtwinklig aneinanderstoßen ohne daß eine winklig angeordnete besondere Führungsfläche vorgesehen ist. In diesem Fall muß zur Sicherung des Plattenhalters 12 an dem Mittelträger 2 der Hohlraum 93 zwischen den Anschlagflächen 47, 44a und dem Endabschnitt 6 des Haltestegs 5 zusätzlich von dem Klemmglied 80 ausgefüllt werden. Hierzu können an der dem Halteabschnitt 24 zugewandten Seite des Klemmglieds 80 rechtwinklig zur Ebene des Zuschnitts 82, 85 Distanziaschen oder Stege 92 ausgebildet sein, die in den Hohlraum 93 einführbar sind. Durch diese Distanzlaschen oder Stege 92 wird dann der Endabschnitt 6 des Haltestegs 5 gegen die Anschlagflächen 47, 44a verklemmt (Fig. 2c).

Die Befestigung der als Festpunkt ausgebildeten Plattenhalter 13 erfolgt vorzugsweise mittels Nietverbindungen. Hierzu ist in der Grundplatte 22 eine Durchbrechung 31 ausgebildet, durch die ein Niet zur Verbindung des Klemmstücks 16 mit dem Haltesteg 5 des Mittelträgers 2 od. dgl. steckbar ist (Fig. 4a und 4b).

Bei den Plattenhaltern 12, 13 ist an der dem Steg 26 zugeordneten Seitenkante 25 der Grundplatte 22 jeweils ein Dornhalter 17 derart ausgebildet, daß er bei montierten Plattenhaltern 12, 13 fluchtend zum Mittelsteg 4 des Mittelträgers 2 ausgerichtet ist. Der Dornhalter 17 besteht aus einem plattenförmigen Schenkel 32, dessen dem Klemmstück abgewandter Endabschnitt eine Verdickung 35 aufweist. In dieser Verdickung 35 ist der Ankerdorn 19 derart gelagert, daß beidseitig des Schenkels 32 ein Dornabschnitt 20, 21 vorkragt. Zweckmäßigerweise weist der Mitteiabschnitt 19a des Ankerdorns 19 eine Kerbverzahnung 19b, Riffelungen od. dgl. auf, so daß der Ankerdorn 19 durch eine Quetschverbindung in der Durchbrechung 19c in der Verdickung 35 festgeklemmt wird. Jeder der Dornabschnitte 20, 21 wird bei Montage der Fassadenplatten 3 in in diesen befindlichen Sacklöchern eingeführt.

Bei dem als Randhalter 14 dienenden Plattenhalter ist an der unteren Kante 33 der Grundplatte 22 desklemmstücks 16 ein rechtwinklig zur Grundplatte 22 angeordneter plattenförmiger Schenkel 34 ausgebildet (Fig. 5a und 5b). In diesem Schenkel 34 ist der Ankerdorn 19 vertikal derart befestigt, daß die Dornabschnitte 20, 21 beidseitig gleichmäßig den Schenkel 34 überragen. In der Grundplatte 22 sind zwei zueinander seitlich und in der Höhe versetzt angeordnete Durchbrechungen 36, 37 ausgebildet, durch die jeweils ein Niet zur Verbindung des Klemmstücks 16 mit dem Haltesteg 5 des Mittelträgers 2 od. dgl. steckbar ist. Durch die seitlich zueinander versetzte Anordnung der Durchbrechungen 36, 37 werden über den Ankerdorn 19 von den Fassadenplatten 3 eingeführte Lasten und Momente kompensiert.

In den Fig.6a und 6b ist eine vereinfachte Ausbildung eines Randhalters 15 dargestellt. Dieser Randhalter 15 besteht aus einem L-förmigen Profilstück 40, dessen einer Schenkel 41 als Dornhalter 18 ausgebildet ist. In diesem Schenkel 41 ist ein Ankerdorn 19 gelagert, dessen Dornabschnitte 20, 21 ebenfalls beidseitig den Schenkel 41 überragen. Der andere Schenkel 42 weist zwei nebeneinander angeordnete in der Höhe zueinander versetzte Durchbrechungen 36, 37 auf, durch die wie beim Randhalter 14 jeweils ein Niet zur Verbindung des Randhalters 15 mit dem Mittelträger 2 od. dgl. steckbar ist.

Der in Fig. 7 dargestellte als Randhalter 50 dienende Plattenhalter, der eine besonders sichere randseitige Halterung von Fassadenplatten 3 gestattet, besteht aus einem L-förmigen Haltewinkel 51, der mittels eines Klemmstücks 57 mit dem Tragelement der Fassadenunterkonstruktion 1 verbunden ist. An dem einen Schenkel 52 des Haltewinkels 51 ist eine Schiebeführung 53 für eine Fassadenplatte 3 mit einer Durchbrechung 54 zur verschieblichen Lagerung eines Ankerdorns 55 ausgebildet. Der andere Schenkel 56 ist mittels des Klemmstücks 57 an den Haltesteg 5 eines Tragelements der Fassadenunterkonstruktion 1 feststellbar.

Die Schiebeführung 53 ist an dem freien Endabschnitt 58 des Schenkels 52 parallel zur Ebene des anderen Schenkels 56 angeordnet. Sie wird durch eine Verdickung 60 gebildet, in der eine Nut 59 ausgebildet ist, die zur Halterung des Senkkopfes 95 des Ankerdorns 55 dient. Die Nut 59 weist einen schwalbenschwanz-förmigen Querschnitt auf. Die seitlichen Stege 61, 62 der Nut 59 sind schiefwinklig ausgebildet (Fig.8). In der Grundfläche 63 der Nut 59 ist eine Durchbrechung 54 angeordnet, durch die ein Zapfen 49 des nach unten gerichteten Ankerdorns 97 geführt werden kann. Die Ankerdorne 55, 97 dienen zur unteren bzw. oberseitigen Halterung einer Fassadenplatte 3.

Der Schenkel 56 besteht aus zwei Plattenabschnitten 66, 67 unterschiedlicher Dicke. Die dem Schenkel 52 abgewandten Flächen 68a, 68b der Plattenabschnitte 66, 67 sind in einer Ebene angeordnet. Zwischen den dem Schenkel 52 zugewandten Flächen 69a, 69b der Plattenabschnitte 66, 67 ist eine als schiefe Ebene ausgebildete Gleitführung 70 angeordnet. Auf der Fläche 69b befindet sich eine keilförmige Verdickung als Klemmglied 65, das zur Verkantung und Feststellung des Klemmstücks 57 dient. Auf den Plattenabschnitt 69a ist mittig eine Sicke als Bohrmarkierung 71 ausgebildet. Die Bohrmarkierung 71 kann auch als Körnung oder dgl. ausgebildet sein.

Das Klemmstück 57 besteht aus einer Grundplatte 22, an deren einer Seitenkante 23 ein im Querschnitt allgemein U-förmiger Halteabschnitt 24 ausgebildet ist. Dieser Halteabschnitt 24 ist über den Schenkel 56 des Haltewinkels 51 und den freien Endabschnitt 6 des Haltestegs des Tragelements der Fassadenunterkonstruktion gesteckt.

An dem Halteabschnitt 24 ist schiefwinklig zur Grundplatte 22 eine Führungsfläche 38 mit seitlichen zueinander und zu den Stegabschnitten 44, 45 rechtwinklig angeordneten Anschlagflächen 46, 47 ausgebildet.

An der anderen Seitenkante 25 der Grundplatte 22 ist ein weiterer, allgemein U-förmiger Halteabschnitt 72 ausgebildet, der den Schenkel 56 des Haltewinkels 51 umgreift. An dem freien Endabschnitt 73 des Halteabschnitts 72 ist rechtwinklig zur Grundplatte 22 ausgerichtet ein Steg 74 mit vertikalen Zähnen 75 angeordnet, die einen trapezförmigen Querschnitt aufweisen. Die Zähne 75 sind mit den Zähnen 76 der an dem Mittelsteg 4 des Tragelements der Fassadenunterkonstruktion 1 ausgebildeten Riffelgruppe 10 in Wirkeingriff. Jeweils einer der aneinanderliegenden Schenkel 77, 78 der Zähne 75, 76 des Steges 74 und der Riffelgruppe 10 ist rechtwinklig zur Ebene des Mittelstegs 4 bzw. des Stegs 74 angeordnet. Hierdurch wird verhindert, daß der Haltesteg 5 aufgrund einer Keilwirkung sich in dem Klemmstück 57 verschiebt und dieses sich dadurch löst. Außerdem wird die Bruchlast der Verbindung erhöht. Zweckmäßigerweise werden aus den gleichen Gründen auch die Zähne 75 des Stegs 26 der Plattenhalter 12, 13 mit rechtwinklig angeordneten Schenkeln 77 ausgebildet (Fig.9, 10a, 10b). Es ist auch möglich, die Zähne 75, 76 des Stegs 74, 26 und der Riffelgruppe 10 als Rechteckprofil auszubilden, wobei die Zahnnuten der Riffelgruppe 10 gleichmäßig größer als die Dicke des Zahnprofils vorgesehen wird (Fig. 11). Hierdurch wird sichergestellt, daß auch bei einem geringfügigen Verkanten des Klemmstücks 57 beim Aufsetzen auf den Mittelträger 2 und den Schenkel 56 die Zähne 75 nicht in den Zahnnuten der Zähne 76 verklemmen können.

Zur Montage des Randhalters 50 wird der Schenkel 56 des Haltewinkels 51 an den Haltesteg 5 des Tragelements der Fassadenunterkonstruktion 1 gelegt. Dann wird das Klemmstück 57 um den Schenkel 56 und den Endabschnitt 6 des Haltestegs 5 geführt, worauf der Halteabschnitt 72 gegen den Eckabschnitt 7 des Tragelements gedrückt wird. Hierbei kommen die Zähne 75, 76 des Steges 74 und der Riffelgruppe 10 miteinander in Wirkeingriff. Um zu verhindern, daß der Haltewinkel 51 vertikal verrutscht, wird das Klemmstück 57 über das Klemmglied 65 geschoben, worauf der Randhalter 50 aufgrund der Klemmwirkung an dem Haltesteg 5 fest anliegt. Danach wird im Bereich der Bohrmarkierung 71 der Plattenabschnitt 66 und der Haltesteg 5 durchbohrt, so daß dann der Haltewinkel 51 mit dem Haltesteg 2 mittels einer Nietverbindung verbunden werden kann.

Zur Halterung der Fassadenplatten 3 im randseitigen Bereich der Fassadenverkleidung in zur Gebäudewand 43 vertikaler Richtung dienen Ankerdorne 55, 97. Die Ankerdorne 97 werden durch die Durchbrechungen 54 der Schenkel 52 der Haltewinkel 51 in die jeweils unterhalb der Schenkel 52 befindlichen Fassadenplattenabschnitte 3b gesteckt. Die oberhalb der Schenkel 52 befindlichen Fassadenplattenabschnitte 3a sind durch Ankerdorne 55 gehalten, die Senkköpfe 95 od. dgl. aufweisen, die jeweils in der Nut 59 der Schiebeführung 53 führbar sind. Diese Ankerdorne 55 werden bereits vor dem Einbau der Fassadenplatten 3 in die Fassadenplattenabschnitte 3a eingeführt, so daß die Fassadenplatte 3 bereits beim Einbau an dem Randhalter 50 gehalten ist.

Ein Herausfallen der Fassadenplatte 3 aus dem Plattenverband wird durch die seitlichen Plattenhalter 12, 13 sowie den Ankerdorn 97 des an dem oberen Rand der jeweiligen Fassadenplatte 3 angeordneten Randhalters 50 verhindert. Die randseitig angeordneten Fassadenplatten 3 werden somit mittels des Randhalters 50 diagonal verklemmt und sicher gegen Herausfallen gehalten. Da die Durchbrechung 54 mit dem Ankerdorn 97 fluchtend zum Mittelsteg 4 des Tragelements der Fassadenunterkonstruktion 1 ausgerichtet ist, treten auch keine zusätzlichen Momente auf.

Die Verwendung der Plattenhalter 12, 13 und Randhalter 14, 15 bzw. 50 erleichtert die Erstellung einer Fassadenunterkonstruktion für Fassadenplatten 3 aus Naturwerkstein, Betonwerkstein und Keramik erheblich. Da die Mittelträger 2 hinsichtlich ihres Rasterabstandes nach Montage nachgerichtet werden können, bedarf es bei der Erstellung der Verbindungen zur Gebäudewand 43 nicht einer so großen Sorgfalt und eines so großen Zeitaufwandes wie bei den bekannten Ankern. Hierdurch lassen sich die Montagezeiten für die Erstellung einer Vorhangfassade erheblich verkürzen. Bei Verwendung des Randhalters 50 besteht ferner der Vorteil, daß das Einführen randseitiger Fassadenplatten 3 durch an dem Randhalter vorstehende Ankerdornabschnitte nicht erschwert wird.

## Patentansprüche

1. Plattenhalter zur Verankerung von Fassadenplatten (3) aus Naturwerkstein, Betonwerkstein und Keramik auf einer Unterkonstruktion für hinterlüftete Fassadenplatten an Gebäudewänden (43), die aus als Festpunkt und Gleitpunkt ausgebildeten Wandhalteprofilen, Abstandshaltern, Mittelträgern (2) oder Stoßträgern zur Halterung der Fassadenplatten (3) besteht, wobei die einander zugewandten Flächen der Wandhalteprofile, Abstandshalter, Mittelträger vertikal angeordnete ineinander greifende Rillen aufweisen und die Wandhalteprofile, Abstandshalter, Mittelträger und/oder Stoßträger mittels Nietverbindungen miteinander verbindbar sind, wobei die Fassadenplatten (3) an Haltegliedern befestigt sind, die senkrecht zur Ebene von Klemmscheiben (93) angeordnet sind, die mittels Klemmgliedern mit einem Haltsteg der Unterkonstruktion verbindbar sind, dadurch gekennzeichnet, daß die Klemmscheibe (93) als Klemmstück (16) oder als Schenkel (56) eines L-förmigen mittels eines Klemmstücks (57) festklemmbaren Haltewinkel (51) mit einem senkrecht zur Ebene der Klemmscheibe (93) angeordneten Dornhalter (17, 18, 94) zur Aufnahme eines Ankerdorns (19, 55, 97) zur Halterung einer Fassadenplatte (3) ausgebildet ist und daß das Klemmstück (16, 57) aus einer Grundplatte (22) besteht, an deren einer Seitenkante (23) ein im Querschnitt allgemein U-förmiger Halteabschnitt (24) ausgebildet ist, der über den freien Endabschnitt (6) des Haltestegs (5) steckbar ist und an dessen anderer Seitenkante (25) ein rechtwinklig zur Grundplatte (22) angeordneter Steg (26, 74) mit einer vertikale Zähne aufweisenden Riffelgruppe (27) ausgebildet ist, die mit der dem Haltesteg (5) zugewandten Riffelgruppe (10) des Mittelstegs (4) eines Tragelements der Unterkonstruktion in Wirkeingriff bringbar ist.

2. Plattenhalter nach Anspruch 1, dadurch gekennzeichnet, daß an der den Dornhalter (17, 18) abgewandten Fläche (28) der Grundplatte (22) ein Distanzsteg (29) ausgebildet ist.

3. Plattenhalter nach Anspruch 1 und 2, dadurch gekennzeichnet, daß zwischen dem Halteabschnitt (24) und dem Distanzsteg (29) ein aus einem plattenförmigen Zuschnitt (82) mit einem im Querschnitt keilförmigen Abschnitt (83) bestehender Klemmkeil (81) angeordnet ist, mittels dem das Klemmstück (16) gegen den Mittelträger (2) od. dgl. verklemmbar ist.

4. Plattenhalter nach Anspruch 1 und 2, dadurch gekennzeichnet, daß zwischen dem Halteabschnitt (24) und dem Distanzsteg (29) eine elastische Federplatte (84) angeordnet ist, die aus einen plattenförmigen ballig konvex gewölbten Zuschnitt (85) besteht, an dessen Endabschnitten (86a, 86b) an dem Klemmstück (16) zur Anlage bringbare Arretierungsglieder (87, 88) angeordnet sind, die als allgemein rechtwinklig zur Ebene des Zuschnitts (85) angeordnete Stege (90, 89) ausgebildet sind.

5. Plattenhalter nach Anspruch 1 und 2, dadurch gekennzeichnet, daß zwischen dem Halteabschnitt (24) und dem Distanzsteg (29) eine elastische Federplatte (100) ausgebildet ist, die aus zwei schwachwinklig zueinander angeordneten Zuschnitten (102, 103) besteht, an deren freien Endabschnitten (86c, 86d) an dem Klemmstück (16) zur Anlage bringbare Arretierungsglieder (87, 88) angeordnet sind, zu denen parallel zwischen dem oberen Zuschnitt (102) und unteren Zuschnitt (103) ein gegenüber der Ebene (101) der Federplatte zu den Arretierungsgliedern (87, 88) entgegengesetzt vorstehender Spannsteg (104) ausgebildet ist.

6. Plattenhalter nach Anspruch 3 bis 5, dadurch gekennzeichnet, daß an der dem Halteabschnitt (24) zugewandten Seite des Zuschnitts (82, 85) rechtwinklig zu deren Ebene Distanzlaschen oder Stege (92) ausgebildet sind, die in den zwischen den zueinander rechtwinklig angeordneten Anschlagflächen (47, 44a) und dem Endabschnitt (6) des Haltestegs (5) ausgebildeten Hohlraum (93) einklemmbar sind.

7. Plattenhalter nach Anspruch 1 bis 6, dadurch gekennzeichnet, daß der Dornhalter (17) an der dem Steg (26) zugeordneten Seitenkante (25) der Grundplatte (22) angeordnet und als fluchtend zum Mittelsteg (4) des Mittelträgers (2) ausgerichteter plattenförmiger Schenkel (32) und der Dornhalter (18) als an der unteren Kante (33) der Grundplatte (22) des Klemmstücks (16) rechtwinklig zur Grundplatte (22) angeordneter plattenförmigen Schenkel (34) ausgebildet ist.

8. Plattenhalter nach Anspruch 1 bis 7, dadurch gekennzeichnet, daß in der Grundplatte (22) eine Durchbrechung (48) oder zwei zueinander seitlich in der Höhe versetzte Durchbrechungen ausgebildet sind, durch die jeweils ein Niet zur Verbindung des Klemmstücks (16) mit dem Haltesteg (5) des Mittelträgers (2) od. dgl. steckbar ist.

9. Plattenhalter nach Anspruch 1 bis 8, dadurch gekennzeichnet, daß die Klemmscheibe (93) als Schenkel (42) eines L-förmigen Profilstückes (40) mit zwei nebeneinander angeordneten, in der Höhe zueinander versetzten Durchbrechungen (36, 37) zur Ausbildung von Nietverbindungen und der andere Schenkel (42) als Dornhalter (18) ausgebildet ist.

10. Plattenhalter nach Anspruch 1 bis 9, dadurch gekennzeichnet, daß der Mittelabschnitt (19a) des Ankerdorns (19) geriffelt oder als Kerbverzahnung (19a) od. dgl. ausgebildet ist.

11. Plattenhalter nach Anspruch 1, dadurch gekennzeichnet, daß an dem anderen Schenkel (52) des Haltewinkels (51) eine Schiebeführung (53) zur verschieblichen Lagerung einer Fassadenplatte (3) mit Ankerdorn (55) und eine zur Schiebeführung (53) fluchtende Durchbrechung (54) ausgebildet ist, in die ein an dem Ankerdorn (97) ausgebildeter Zapfen (49) gesteckt ist.

12. Plattenhalter nach Anspruch 11, dadurch gekennzeichnet, daß die Schiebeführung (53) als an dem Endabschnitt (58) des Schenkels (52) parallel zur Ebene des anderen Schenkels (56) angeordnete Nut (59) ausgebildet ist, in die eine Fassadenplatte (3) einschiebbar ist.

13. Plattenhalter nach Anspruch 12, dadurch gekennzeichnet, daß die Nut (59) einen schwalbenschwanz-förmigen Querschnitt aufweist, in der ein am Ankerdorn (55) ausgebildeter Senkkopf (95) geführt ist, dessen Dornabschnitt (96) in den oberhalb des Schenkels (52) befindlichen Fassadenplattenabschnitt (3a) eingesteckt ist.

14. Plattenhalter nach Anspruch 12 und 13, dadurch gekennzeichnet, daß die Nut (59) in einer Verdickung (60) ausgebildet ist, die am freien Endabschnitt (58) des Schenkels (52) angeordnet ist.

15. Plattenhalter nach Anspruch 11 bis 14, dadurch gekennzeichnet, daß auf der dem Schenkel (52) zugewandten Fläche (64) des Schenkels (56) ein Klemmglied (65) angeordnet ist, das zur Halterung des Klemmstücks (57) mit diesem in Wirkverbindung bringbar ist.

16. Plattenhalter nach Anspruch 15, dadurch gekennzeichnet, daß das Klemmglied (65) als keilförmige Verdickung auf der Fläche (64) ausgebildet ist.

17. Plattenhalter nach Anspruch 11 bis 16, dadurch gekennzeichnet, daß der dem freien Endabschnitt (65) zugeordnete Plattenabschnitt (66) des Schenkels (56) eine geringere Dicke als der dem Klemmglied (65) zugeordneten Plattenabschnitt (67) des Schenkels (56) aufweist.

18. Plattenhalter nach Anspruch 17, dadurch gekennzeichnet, daß die dem Schenkel (52) abgewandten Flächen (68a, 68b) der Plattenabschnitte (66, 67) in einer Ebene angeordnet und zwischen den dem Schenkel (52) zugewandten Flächen (69a, 69b) der Plattenabschnitte (66, 67) eine Gleitfführung (70) ausgebildet ist.

19. Plattenabschnitt nach Anspruch 18, dadurch gekennzeichnet, daß die Gleitführung (70) als zu den Flächen (69a, 69b) schiefe Ebene ausgebildet ist.

20. Plattenhalter nach Anspruch 16 bis 17, dadurch gekennzeichnet, daß auf der Fläche (69a) des Plattenabschnitts (66) eine Sicke od. dgl. als Bohrmarkierung (71) ausgebildet ist.

21. Plattenhalter nach Anspruch 1, dadurch gekennzeichnet, daß jeweils einer der aneinanderliegenden Schenkel (77, 78) der Zähne (75, 76) der Riffelgruppen (10, 27) rechtwinklig zur Ebene des Mittelstegs (4) bzw. des Stegs (74, 26) angeordnet ist.

22. Plattenhalter nach Anspruch 1 bis 21, dadurch gekennzeichnet, daß die Zähne (75, 76) des Stegs (74, 26) und der Riffelgruppen (10) ein Rechteckprofil aufweisen und die Zahnnuten der Riffelgruppen (10) gleichmäßig größer als die Dicke der Zahnprofile sind.

23. Plattenhalter nach Anspruch 1 bis 22, dadurch gekennzeichnet, daß an dem Halteabschnitt (24) eine schiefwinklig zur Grundplatte

(22) angeordnete Führungsfläche (38) und an dem Steg (26) ein parallel zur Grundplatte (22) ausgerichteter flächiger Absatz (39) ausgebildet ist, der von der Grundplatte (22) den gleichen Abstand hat wie die Lagerfläche (30) des Distanzsteges (29).

## Claims

1. Plate holders for the anchorage of facade plates (3) made out of natural stone, concrete block and ceramics on an under-construction for back-ventilated facade plates to building walls (43) which consist of wall support sections formed out of a starting and floating point, spreaders, central girders (2) or butt girders for the fixing of facade plates (3), the facing surfaces of the wall support sections, spreaders and central girders showing vertically arranged interlocked grooves and the wall support sections, spreaders, central girders and/or butt girders can be connected with each other by means of rivet joints whereby the facade plates (3) are attached to support members which are arranged vertically to the surface plane of clamp plates (93) which can be connected with a support web of the under-construction by means of clamp members characterized in that way that the clamp plate (93) is constructed as a clamp piece (16) or as a lateral side (56) of an L-shaped support angle (51) which can be jammed by means of a clamp piece (57), with a supporting mandrel (17, 18, 94) which is arranged vertically to the surface plane of the clamp plate (93) for an anchor mandrel (19, 55, 97) for the fixing of a facade plate (3) and that the clamp piece (16, 57) comprises a base plate (22) with a U-shaped supporting portion (24) in cross-section formed at its lateral edge (23) which is pluggable over the free-end section (6) of the support web (5) and to whose other lateral edge (25) a web (26, 74) is constructed right-angled to the base plate (22) with a fluted group (27) showing vertical teeth which must be brought into working connection with the fluted group (10) of the central web (4) of the supporting element of the under-construction facing the support web (5).

2. Plate holders according to claim 1 characterized in that a space web (29) is formed on the base plate (22) on the opposite surface (28) of the supporting mandrel (17, 18).

3. Plate holders according to claims 1 and 2 characterized in that between the supporting portion (24) and the space web (29) a clamp gore (81) is arranged consisting of a plate-shaped circular blank (82) with a wedge-shaped section (83) in cross-section by means of which the clamp piece (16) can be jammed towards the central girder (2) or anything of that kind.

4. Plate holders according to claims 1 and 2, characterized in that an elastic diaphragm (84) is arranged between the supporting portion (24) and the space web (29) consisting of a plate-shaped, crowned and convex vaulted circular blank (85) with lock members (87, 88) which can be brought into engagement on the clamp piece (16) at the end section (86a, 86b) formed as webs (90, 89) which are right-angled to the surface plane of the circular blank (85).

5. Plate holders according to claims 1 and 2, characterized in that an elastic diaphragm (100) is constructed between the supporting portion (24) and the space web (29) consisting of two slightly angled circular blanks (102, 103) with lock members (87, 88) which can be brought into engagement on the clamp piece (16) at the free-end section (86c, 86d) and with a prestressing bar (104) which is constructed parallelly between the upper circular blanck (102) and the lower circular blank (103) facing the surface plane (101) of the diaphragm opposite protuberant to the lock members (87, 88).

6. Plate holders according to claims 3 to 5, characterized in that on the side of the circular blank (82, 85) facing the supporting portion (24), right-angled to its surface plane distance straps or webs (92) are formed which can be squeezed between the stopping faces (47, 44a) which are arranged in a right-angled way and facing each other and the hollow space (93) formed on the end section (6) of the support web (5).

7. Plate holders according to claims 1 to 6, characterized in that the supporting mandrel (17) is arranged to the lateral edge (25) of the base plate (22) coordinated to the web (26) and a plate-shaped lateral side (32) aligned to the central web (4) of the central girder (2) and the supporting mandrel (18) is formed as a plate-shaped lateral side (34) arranged to the lower edge (33) of the base plate (22) of the clamp piece (16) right-angled to the base plate (22).

8. Plate holders according to claims 1 to 7, characterized in that an opening (48) or two openings which are laterally transposed in height are constructed in the base plate (22) through which one rivet in each case is pluggable as a connection of the clamp piece (16) with the support web (5) of the central girder (2).

9. Plate holders according to claims 1 to 8, characterized in that the clamp plate (93) is formed as a lateral side (42) of an L-shaped profile piece (40) with two openings (36, 37) arranged side by side and transposed in height for rivet joints and the other lateral side (42) is formed as a supporting mandrel (18).

10. Plate holders according to claims 1 to 9, characterized in that the central section (19a) of the anchor mandrel (19) is corrugated or is formed as a serration (19a) or anything of that kind.

11. Plate holders according to claim 1, characterized in that on the other lateral side (52) of the support angle (51) a sliding guide (53) is constructed for the moveable mounting of a facade plate (3) with an anchor mandrel (55) and one opening (54) aligning to the sliding guide (53) into which a trunnion (49) is put in formed out at the anchor mandrel (97).

12. Plate holders according to claim 11, characterized in that the sliding guide (53) is formed out as a mortise (59) which is arranged at the end section (58) of the lateral side (52) and parallel to the surface plane of the other lateral side (56) into which a facade plate (3) is retractable.

13. Plate holders according to claim 12, characterized in that the mortise (59) shows a dovetailed cross-section in which a flat head (95) formed on the anchor mandrel (55) is put in whose mandrel section (96) is plugged in the facade plate section (3a) above the lateral side (52).

14. Plate holders according to claims 12 and 13, characterized in that the mortise (59) is formed in a thickened portion (60) which is arranged to the free-end section (58) of the lateral side (52).

15. Plate holders according to claims 11 to 14, characterized in that on the surface (64) of the lateral side (52) facing the lateral side (56) a clamp member is arranged which must be brought into working connection with the clamp piece (57) as a fixing device.

16. Plate holders according to claim 15, characterized in that the clamp member (65) is formed out as a wedge-shaped thickened portion on the surface (64).

17. Plate holders according to claims 11 to 16, characterized in that the plate section (66) of the lateral side (56) coordinated to the free-end section (65) is thinner than the clamp member (65) coordinated to the plate section (67) of the lateral side (56).

18. Plate holder according to claim 17, characterized in that the surfaces (68a, 68b) of the plate sections (66, 67) opposite the lateral side (52) are arranged in one surface plane and that a coulisse (70) is formed between the lateral side (52) facing the surfaces (69a, 69b) of the plate sections (66, 67).

19. Plate section according to claim 18, characterized in that the coulisse (70) is constructed as an inclined plane to the surfaces (69a, 69b).

20. Plate holders according to claims 16 to 17, characterized in that a bead or anything of that kind is constructed on the surface (69a) of the plate section (66) as a bore-mark (71).

21. Plate holders according to claim 1, characterized in that in each case one of the lateral sides (77, 78) of the teeth (75, 76) of the fluted groups (10, 27) situated together is arranged in a right- angle to the surface plane of the central web (4), respectively of the web (74, 26).

22. Plate holders according to claims 1 to 21, characterized in that the teeth (75, 76) of the web (74, 26) and of the fluted groups (10) show a rectangle profile and that the teeth-mortises of the fluted groups (10) are proportionately bigger than the thickness of the teeth-contours.

23. Plate holders according to claims 1 to 22, characterized in that a guide surface (38) is constructed on the supporting portion (24) which is oblique-angled to the base plate (22) and a plane step (39) is constructed on the web (26) which is parallel to the base plate (22) and which has the same spacing from the base plate (22) as the bearing surface (30) of the space web (29).

## Revendications

1. Un panneau de manche pour le chaînage des panneaux de façade (3) être composés de pierre de taille, de bloc en béton et céramique sur une sous-construction pour des panneaux de façade aérés de l'arrière à des murs de bâtiments (43), composée d'un élément profilé supportant aux murs, formé d'un point de fixation et d'une virgule flottante, des tasseaux, des poutres centrales (2) ou des poutres d'about pour la fixation des panneaux de façade (3), les surfaces des éléments profilés supportant aux murs, lesquelles sont tournées l'un vers l'autre, les tasseaux et poutres centrales, comportent des cannelures arrangées verticalement et enchaînant et les éléments profilés supportant aux murs, les tasseaux, les poutres centrales et/ou poutres d'about pouvant être joints à l'aide des assemblages rivés avec les panneaux de façade (3) attachés aux supports membres arrangés verticalement sur le plan des plaques de serrage (93), lesquelles peuvent être attachées avec une barrette de support de la sous-construction à l'aide des membres de serrage, caractérisé en ce que la plaque de serrage (93) est formée comme une pièce de serrage (16) ou comme un côté d'un angle (56) d'un angle de support (51) en forme de L, lequel peut être serré à l'aide d'une pièce de serrage (57), avec un mandrin de support (17, 18, 94), lequel est arrangé verticalement à la surface de la plaque de serrage (93) pour un ancre de mandrin (19, 55, 97) pour la fixation d'un panneau de façade (3) et que la pièce de serrage (16, 57) composée d'une plaque de fondation (22) dont l'une arête latérale (23) une partie de support (24) est formée en forme de U en section transversale, laquelle est encartable sur la libre section finale (6) de la barrette de support (5) et dont l'autre arête latérale (25) une barrette (26, 74) est formée, rectangulaire à la plaque de fondation (22) avec un groupe de cannelure (27) qui montre des dents verticales et laquelle doit être amenée en liaison de coopération avec le groupe de cannelure (10) de la barrette centrale (4) d'un élément profilé portant de la sous-construction, qui se tourne vers la barrette de support (5).

2. Panneau de manche suivant la revendication 1, caractérisé en ce que sur la surface (28) de la plaque de fondation (22) opposée au mandrin de support (17, 18) une barrette de distance (29) est formée.

3. Panneau de manche suivant les revendications 1 et 2, caractérisé en ce que entre la partie de support (24) et la barrette de distance (29) une clavette de serrage (81) est formée, composée d'un flan,circulaire (82) en forme de plaque avec une partie (83) en forme de coin en section transversale et la pièce de serrage (16) peut être coincée contre la poutre centrale (2) ou autres choses semblables à l'aide de la clavette de serrage.

4. Panneau de manche suivant les revendications 1 et 2, caractérisé en ce que entre la partie de support (24) et la barrette de distance (29) un diaphragme élastique est arrangé, composé d'un flan circulaire (85) en forme de plaque, bombé et en coussin et sur les sections finales-(86a, 86b) du flan circulaire sur la pièce de serrage (16) des arrêtages sont arrangés qui peuvent être amenés pour les appliquer et sont formés comme des barrettes (90, 89) en angle droit sur le plan du flan circulaire (85).

5. Panneau de manche suivant les revendications 1 et 2, caractérisé en ce que entre la partie de support (24) et la barrette de distance (29) un diaphragme élastique (100) est formé, composé de deux flans circulaires (102, 103) légèrement angulaires et arrangés l'un vers l'autre et sur les libres sections finales (86c, 86d) du flan circulaire sur la pièce de serrage (16) des arrêtages (87, 88) sont arrangés qui peuvent être amenés pour les appliquer et avec un tendeur (104) parallèle aux arrêtages entre le flan circulaire supérieur (102) et le flan circulaire inférieur (103) en face du plan (101) du diaphragme opposé saillant aux arrêtages (87, 88).

6. Panneau de manche suivant les revendications 3 à 5, caractérisé en ce que sur le côté du flan circulaire (82, 85) tourné vers la partie de support (24) des éclisses de distance ou barrettes (92) sont formées en angle droit à la surface, lesquelles peuvent être serrées entre les surfaces d'arrêt (47, 44a), arrangées en rectangle, et l'espace vide (93), formé à la section finale (6) de la barrette de support (5).

7. Panneau de manche suivant les revendications 1 à 6, caractérisé en ce que le mandrin de support (17) est arrangé à l'arête latérale (85) de la plaque de fondation (22) adjointe à la barrette (26) et est formé comme un côté d'un angle en forme de plaque (32) aligné sur la barrette de support (4) de la poutre centrale (2) et le mandrin de support (18) est formé comme un côté d'un angle en forme de plaque (34), arrangé à l'arête basse (33) de la plaque de fondation (22) de la pièce de serrage (16) rectangulaire à la plaque de fondation (22).

8. Panneau de manche suivant les revendications 1 à 7, caractérisé en ce que dans la plaque de fondation (22) une ouverture (48) ou deux ouvertures déplacées latéral en haut sont formées par lesquelles respectivement un rivet est encartable pour la jonction de la pièce de serrage (16) avec la barrette de support (5) de la poutre centrale (2) ou autres choses semblables.

9. Panneau de manche suivant les revendications 1 à 8, caractérisé en ce que la plaque de serrage (93) est formée comme un côté d'un angle (42) d'un élément profilé (40) en forme de L, avec deux ouvertures (36, 37) arrangées l'un à côté de l'autre et déplacées latéral en haut pour des assemblages rivés et l'autre côté d'un angle (42) est formé comme un mandrin de support (18).

10. Panneau de manche suivant les revendications 1 à 9, caractérisé en ce que la partie centrale (19a) de l' ancre de mandrin (19) est rainurée ou est formée comme une denture à cannelures (19a) ou autres choses semblables.

11. Panneau de manche suivant la revendication 1, caractérisé en ce que sur l'autre côté d'un angle (52) de l'angle de support (51) un guidage coulissant (53) est formé pour le ré-adressable montage d'un panneau de façade (3) avec un ancre de mandrin (55) et avec une ouverture (54) alignée sur le guidage coulissant (53) dans laquelle un tenon (49) est mis, formé à l'ancre de mandrin (97).

12. Panneau de manche suivant la revendication 11, caractérisé en ce que le guidage coulissant (53) est formé comme une rainure (59), arrangée à la section finale (58) du côté d'un angle (52) parallèle au plan du côté d'un angle (56) dans lequel un panneau de façade (3) est enfichable.

13. Panneau de manche suivant la revendication 12, caractérisé en ce que la rainure (59) a une section transversale à queue d'aronde dans laquelle une tête fraisée (95)-est mise, formée à l'ancre de mandrin (55), dont la partie de mandrin (96) est mise dans la partie de panneau de façade (3a) qui se trouve au-dessus du côté d'un angle (52).

14. Panneau de manche suivant les revendications 12 et 13, caractérisé en ce que la rainure (59) est formée dans un épaississement (60), lequel est arrangé à la libre section finale (58) du côté d'un angle (52).

15. Panneau de manche suivant les revendications 11 à 14, caractérisé en ce que sur la surface (64) du côté d'un angle (56), laquelle se tourne vers le côté d'un angle (52), un membre de serrage (65) est arrangé, lequel peut être amené en liaison de coopération avec la pièce de serrage (57) pour la fixation.

16. Panneau de manche suivant la revendication 15, caractérisé en ce que le membre de serrage (65) est formé comme un épaississement en forme de coin sur la surface (64).

17. Panneau de manche suivant les revendications 11 à 16, caractérisé en ce que la partie de panneau (66) du côté d'un angle (56) à la libre section finale (65) est moins épaisse que la partie de panneau (67) du côté d'un angle (56) adjointe au membre de serrage (65).

18. Panneau de manche suivant la revendication 17, caractérisé en ce que les surfaces (68a, 68b) des parties de panneau (66, 67) opposées du côté d'un angle (52) sont arrangées dans le même plan et que, entre les surfaces (69a, 69b) des parties de panneau (66, 67), une coulisse (70) est formée.

19. Partie de panneau suivant la revendication 18, caractérisé en ce que la coulisse (70) est formée comme un plan incliné aux surfaces (69a, 69b).

20. Panneau de manche suivant les revendications 16 à 17, caractérisé en ce que sur la surface (69a) de la partie de panneau (66) une moulure ou autres choses semblables est formée comme une perceuse de marquage (71).

21. Panneau de manche suivant la revendication 1, caractérisé en ce que respectivement l'un des côtés d'un angle (77, 78) dont l'un est à côté de l'autre, des dents (75, 76) du groupe de cannelure (10, 27) est arrangé rectangulaire sur le plan de la barrette centrale (4) ou sur le plan de la barrette (74, 26).

22. Panneau de manche suivant les revendications 1 à 21, caractérisé en ce que les dents (75, 76) de la barrette (74, 26) et du groupe de cannelure (10) montrent un élément profilé rectangle et les rainures de dents du groupe de cannelure (10) sont uniformément plus grandes que l'épaisseur des profils de la dent.

23. Panneau de manche suivant les revendications 1 à 22, caractérisé en ce que sur la partie de support (24) une surface de guidage (38) est formée, laquelle est arrangée à angle oblique à la plaque de fondation (22) et que à la barrette (26) un gradin plan (39) est formé, parallèle à la plaque de fondation (22), lequel a la même distance de la plaque de fondation (22) que la surface portante (30) de la barrette de distance (29).
